# FASCICULE DE BREVET EUROPEEN

(11) **EP 1 070 812 B1**
(45) Date de publication et mention de la délivrance du brevet: **17.11.2004**
(21) Numéro de dépôt: 00402054.1
(22) Date de dépôt: 19.07.2000
(51) Int. Cl.: E05B 17/20, E05B 15/02

(54) **Serrure comprenant un dispositif de protection contre les tentatives d'effraction**
Schloss mit Schutzeinrichtung gegen Einbruchsversuche
Lock equipped with a protection device against break-in attempts

(30) Priorité: 23.07.1999 FR 9909599
(43) Date de publication de la demande: 24.01.2001
(73) Titulaire: BRICARD SOCIETE ANONYME, 75003 Paris (FR)
(72) Inventeur: Lartisien, Alain, 80130 Bourseville (FR); Farcy, Thierry, 80100 Abbeville (FR)
(74) Mandataire: Lemoine, Robert

(56) Documents cités:
- EP-A- 0 281 519
- EP-A- 0 442 047
- CH-A- 571 633
- DE-A- 19 525 196
- DE-U- 8 717 477
- DE-U- 9 210 795
- DE-U- 29 506 488

## Description

La présente invention concerne une serrure comprenant un coffre pourvu d'un pêne dormant, un bloc de sûreté traversant le coffre et pourvu d'un organe de commande pour actionner le pêne dormant, et un dispositif de protection contre les tentatives d'effraction, comprenant un bouclier fixé contre la face latérale du coffre qui est tournée vers l'extérieur et un organe rapporté logé en partie dans au moins une rainure ménagée dans le bloc de sûreté et en partie dans au moins un renfoncement ménagé dans la face du bouclier qui est appliquée contre le coffre, le bouclier comportant un orifice livrant passage à une partie du bloc de sûreté et un plot pourvu de moyens de retenue maintenant une plaque de renforcement contre l'autre face latérale du coffre.

Les dispositifs de protection prévus pour protéger les serrures contre les tentatives d'effraction ne donnent pas pleinement satisfaction. Ils sont en effet compliqués et encombrants. Ils peuvent en outre être rapidement mis hors d'usage par des malfaiteurs ou des vandales.

EP-A-0 281 519 décrit une serrure ayant la structure présentée au premier paragraphe ci-dessus.

Les moyens prévus pour retenir la plaque de renforcement de la serrure selon ce document sont constitués par des écrous. Or ceux-ci nécessitent un outil approprié pour leur mise en place ou leur enlèvement, ce qui impose la réalisation d'opérations de vissage ou de dévissage relativement longues.

Par ailleurs, DE 295 06 488 U décrit une serrure comportant une ferrure de sécurité 34 dont la fixation, assurée par des vis 38, nécessite également un outil.

La présente invention se propose de remédier à ces inconvénients et, pour ce faire, elle a pour objet une serrure du type de celle décrite dans EP-A-0 281 519 et qui est caractérisée en ce que les moyens de retenue sont constitués par une encoche ménagée dans le plot du bouclier et contre le fond de laquelle prend appui une partie de la périphérie d'un orifice ménagé dans la plaque de renforcement.

Grâce à ces moyens de retenue, la plaque de renforcement peut être très facilement mise en place puisqu'il suffit de la mettre en prise avec le plot au niveau de l'encoche ménagée dans celui-ci.

De préférence, le plot traverse le coffre et la plaque de renforcement.

Pour assurer une fixation stable et solide de la plaque de renforcement, le bouclier peut comprendre un deuxième plot contre lequel cette dernière est fixée de manière amovible.

De préférence, le deuxième plot est situé à l'extérieur du coffre, au-dessous du premier plot.

Selon un mode de réalisation particulièrement simple, le renfoncement est prévu à la périphérie située côté coffre de l'orifice du bouclier tandis que l'organe rapporté est constitué par une épingle en forme de U dont les deux branches sont reçues en partie dans des rainures parallèles ménagées dans les faces longitudinales opposées du bloc de sûreté et dont la base est reçue dans le renfoncement.

Pour augmenter l'efficacité de l'organe rapporté, les branches de l'épingle peuvent comporter deux prolongements opposés dirigés en sens inverse et reçus dans des renfoncements de forme correspondante ménagés dans la face du bouclier qui est située du côté du coffre.

Dans certaines serrures conformes à l'invention, la base de l'épingle peut reposer sur la partie supérieure du bloc de sûreté. Dans d'autres serrures, elle peut être appliquée contre la partie inférieure du bloc de sûreté.

Deux modes de réalisation de la présente invention seront décrits ci-après à titre d'exemples nullement limitatifs en référence aux dessins annexés dans lesquels :
- la figure 1 est une vue en perspective éclatée d'une serrure conforme à l'invention ;
- la figure 2 est une vue en coupe verticale de cette serrure, une fois montée dans une mortaise de porte ;
- la figure 3 est une vue en coupe verticale montrant le bloc de sûreté et l'épingle ;
- la figure 4 est une vue en perspective éclatée d'une autre serrure conforme à l'invention ; et
- la figure 5 est une vue en coupe verticale montrant le bloc de sûreté et l'épingle de la serrure visible sur la figure 4.

La serrure que l'on peut voir sur les figures 1 à 3 est une serrure à mortaiser comprenant d'une manière connue en soi un coffre 1 pourvu d'un pêne dormant 2, un bloc de sûreté 3 pourvu d'un panneton 4 destiné à actionner le pêne dormant, et un dispositif de protection 5 pour faire échec aux tentatives d'effraction.

Le coffre 1 est logé dans une mortaise 6 réalisée dans l'épaisseur d'une porte 7 et dans laquelle débouchent deux évidements allongés 8 ménagés l'un en face de l'autre dans les faces latérales de la porte.

Les évidements 8 s'étendent verticalement et livrent passage aux parties terminales du bloc de sûreté 3 qui peuvent ainsi être respectivement accessibles de l'intérieur et de l'extérieur.

Le dispositif de protection 5 de la serrure comprend un bouclier 9 logé dans l'évidement 8 tourné vers l'extérieur.

Ce bouclier est pourvu d'un orifice 10 livrant passage au bloc de sûreté 3 et comporte un plot 11 traversant le coffre 1, et un plot 12 s'étendant parallèlement au plot 11, sous le côté inférieur du coffre.

Le plot 11 possède une encoche 13 à la partie supérieure de sa surface latérale, au voisinage de son extrémité libre qui fait légèrement saillie dans l'évidement 8 tourné vers l'intérieur.

Le plot 12 comporte quant à lui un trou taraudé 14 dont l'entrée est située dans son extrémité libre, laquelle est dans le plan de la face latérale du coffre qui est tournée vers l'intérieur.

Les plots 11 et 12 assurent le maintien d'une plaque de renforcement 15 contre la face latérale précitée du coffre.

La plaque 15 comporte à sa partie supérieure un orifice 16 dont une partie de la périphérie prend appui contre le fond de l'encoche 13 du plot 11.

Elle comporte en outre dans sa partie médiane un évidement 17 livrant passage au bloc de sûreté 3 et à sa partie inférieure un orifice 18 livrant passage à la tige filetée d'une vis 19 vissée dans le trou taraudé 14 du plot 12.

Le dispositif de protection 5 comprend également un organe rapporté constitué par une épingle 20 en forme de U.

Les deux branches 20a de l'épingle sont reçues en partie dans deux rainures verticales 21 ménagées dans les faces longitudinales opposées du bloc de sûreté 3 et en partie dans un renfoncement 22 ménagé dans la face du bouclier 9 qui est tournée vers le coffre 1, le renfoncement 22 s'étendant le long d'approximativement la moitié supérieure de la périphérie de l'orifice 10.

Les branches 20a de l'épingle comportent deux prolongements 20b dirigés en sens inverse et s'étendant dans des renfoncements 23 de forme correspondante ménagés dans la face du bouclier 9 qui est tournée vers le coffre 1.

Quant à la base 20c de l'épingle, elle repose sur la partie supérieure du bloc de sûreté 3 et est logée dans la partie supérieure du renfoncement 22 situé à la périphérie de l'orifice 10 du bouclier.

Le bouclier 9 est une pièce métallique particulièrement résistante et assure une protection efficace du coffre 1 de la serrure.

Par ailleurs, comme l'épingle 20 est encastrée dans un logement délimité par le coffre 1, le bloc de sûreté 3 et le bouclier 9, elle est capable de résister à de nombreuses tentatives d'extraction frauduleuse du bloc de sûreté et assure ainsi une protection efficace de la serrure.

La serrure visible sur la figure 4 ne diffère de celle qui vient d'être décrite uniquement par le fait que l'organe rapporté est constitué par une épingle 24 ayant la forme d'un U ouvert vers le haut au lieu d'être ouvert vers le bas.

En se référant à cette figure, on constate en effet que les deux branches 24a de cette épingle sont retenues en partie dans deux rainures verticales 25 ménagées dans les faces longitudinales opposées du bloc de sûreté 3 et en partie dans un renfoncement 26 ménagé dans la face du bouclier 9 qui est tournée vers le coffre 1, le renfoncement 26 s'étendant le long d'approximativement la moitié inférieure de la périphérie de l'orifice 10.

On constate également que les branches 24a de l'épingle 24 comportent deux prolongements 24b dirigés en sens inverse et s'étendant dans des renfoncements 27 de forme correspondante ménagés dans la face du bouclier 9 qui est tournée vers le coffre 1.

On constate enfin que la base 24c de l'épingle 24 est appliquée contre la partie inférieure du bloc de sûreté 3 et logée dans la partie inférieure du renfoncement 26 situé à la périphérie de l'orifice 10 du bouclier.

Les deux serrures qui viennent d'être décrites en référence aux dessins annexés sont du type à mortaiser. Il va de soi cependant qu'elles pourraient être du type à poser en applique sans que l'on sorte pour autant du cadre de la présente invention.

## Revendications

1. Serrure comprenant un coffre (1) pourvu d'un pêne dormant (2), un bloc de sûreté (3) traversant le coffre et pourvu d'un organe de commande (4) pour actionner le pêne dormant, et un dispositif (5) de protection contre les tentatives d'effraction, comprenant un bouclier (9) fixé contre la face latérale du coffre (1) qui est tournée vers l'extérieur et un organe rapporté (20 ; 24) logé en partie dans au moins une rainure (21 ; 25) ménagée dans le bloc de sûreté et en partie dans au moins un renfoncement (22 ; 26) ménagé dans la face du bouclier (9) qui est appliquée contre le coffre, le bouclier comportant un orifice (10) livrant passage à une partie du bloc de sûreté (3) et un plot (11) pourvu de moyens de retenue (13) maintenant une plaque de renforcement (15) contre l'autre face latérale du coffre (1), **caractérisée en ce que** les moyens de retenue (13) sont constitués par une encoche ménagée dans le plot (11) du bouclier (9) et contre le fond de laquelle prend appui une partie de la périphérie d'un orifice (16) ménagé dans la plaque de renforcement (15).

2. Serrure selon la revendication 1, **caractérisée en ce que** le plot (11) traverse le coffre (1) et la plaque de renforcement (15).

3. Serrure selon la revendication 1 ou 2, **caractérisée en ce que** le bouclier (9) comprend un deuxième plot (12) contre lequel la plaque de renforcement (15) est fixée de manière amovible.

4. Serrure selon la revendication 3, **caractérisée en ce que** le deuxième plot (12) est situé à l'extérieur du coffre (1), au-dessous du premier plot (11).

5. Serrure selon l'une quelconque des revendications précédentes, **caractérisée en ce que** le renfoncement (22 ; 26) est prévu à la périphérie située côté coffre de l'orifice (10) du bouclier (9) tandis que l'organe rapporté (20 ; 24) est constitué par une épingle en forme de U dont les deux branches (20a ; 24a) sont reçues en partie dans des rainures parallèles (21 ; 25) ménagées dans les faces longitudinales opposées du bloc de sûreté (3) et dont la base (20c ; 24c) est reçue dans le renfoncement (22 ; 26).

6. Serrure selon la revendication 5, **caractérisée en ce que** les branches (20a ; 24a) de l'épingle comportent deux prolongements opposés (20b ; 24b) dirigés en sens inverse et reçus dans des renfoncements (23 ; 27) de forme correspondante ménagés dans la face du bouclier (9) qui est située du côté du coffre (1).

7. Serrure selon la revendication 5 ou 6, **caractérisée en ce que** la base (20c) de l'épingle (20) repose sur la partie supérieure du bloc de sûreté (3).

8. Serrure selon la revendication 5 ou 6, **caractérisée en ce que** la base (24c) de l'épingle (24) est appliquée contre la partie inférieure du bloc de sûreté (3).

## Patentansprüche

1. Schloß mit einem Schloßblech (1), welches mit einem Schloßriegel (2) versehen ist, einem Sicherheitsblock (3), welcher das Schloßblech durchquert und mit einem Steuerorgan (4) versehen ist, um den Schloßriegel zu betätigen, und einer Schutzeinrichtung (5) gegen Einbruchsversuche, welche einen Schild (9) aufweist, der gegen die seitliche Fläche des Schloßblechs (1) befestigt ist, die nach außen gedreht ist, und ein angestückeltes Organ (20; 24), das teilweise in wenigstens einer Nut (21; 25) untergebracht ist, die in dem Sicherheitsblock vorgesehen ist, und teilweise in wenigstens einem Rücksprung (22; 26), der in der Fläche des Schildes (9) vorgesehen ist, welche gegen das Schloßblech angesetzt ist, wobei der Schild eine Öffnung (10) aufweist, welche einen Durchgang zu einem Teil des Sicherheitsblocks (3) liefert, und einen Klotz (11), der mit Haltemitteln (13) versehen ist, die eine Verstärkungsplatte (15) gegen die andere seitliche Fläche des Schloßblechs (1) halten, **dadurch gekennzeichnet, daß** die Haltemittel (13) durch eine Kerbe gebildet sind, die in dem Klotz (11) des Schildes (9) vorgesehen ist und gegen deren Boden ein Teil des Umfangs einer Öffnung (16) anliegt, die in der Verstärkungsplatte (15) vorgesehen ist.

2. Schloß nach Anspruch 1, **dadurch gekennzeichnet, daß** der Klotz (11) das Schloßblech (1) und die Verstärkungsplatte (15) durchquert.

3. Schloß nach Anspruch 1 oder 2, **dadurch gekennzeichnet, daß** der Schild (9) einen zweiten Klotz (12) aufweist, gegen welchen die Verstärkungsplatte (15) auf abnehmbare Weise befestigt ist.

4. Schloß nach Anspruch 3, **dadurch gekennzeichnet, daß** der zweite Klotz (12) außerhalb des Schloßblechs (1) unter dem ersten Klotz (11) liegt.

5. Schloß nach einem der vorhergehenden Ansprüche, **dadurch gekennzeichnet, daß** der Rücksprung (22; 26) am an der Seite des Schloßblechs der Öffnung (10) des Schildes (9) gelegenen Umfangs vorgesehen ist, während das angestückelte Organ (20; 24) aus einem U-förmigen Winkelstift gebildet ist, dessen beide Zweige (20a; 24a) teilweise in parallelen Nuten (21; 25) aufgenommen sind, die in den gegenüberliegenden Längsflächen des Sicherheitsblocks (3) vorgesehen sind, und dessen Basis (20c; 24c) in dem Rücksprung (22; 26) aufgenommen ist.

6. Schloß nach Anspruch 5, **dadurch gekennzeichnet, daß** die Zweige (20a; 24a) des Winkelstifts zwei gegenüberliegende Verlängerungen (20b; 24b) aufweisen, die in umgekehrter Richtung gerichtet und in Rücksprüngen (23; 27) mit entsprechender Form aufgenommen sind, welche in der Fläche des Schildes (9) vorgesehen sind, die an der Seite des Schloßblechs (1) liegt.

7. Schloß nach Anspruch 5 oder 6, **dadurch gekennzeichnet, daß** die Basis (20c) des Winkelstifts (20) auf dem oberen Teil des Sicherheitsblocks (3) ruht.

8. Schloß nach Anspruch 5 oder 6, **dadurch gekennzeichnet, daß** die Basis (24c) des Winkelstifts (24) gegen den unteren Teil des Sicherheitsblocks (3) angesetzt ist.

## Claims

1. A lock comprising a case (1) with a lock bolt (2), a safety block (3) extending through the case and provided with a drive member (4) for actuating the lock bolt, and a protection device (5) against break-in attempts comprising a shield (9) secured against the side face of case (1) that is turned towards the outside and an insert (20; 24) received partly in at least one groove (21; 25) formed in the safety block and partly in at least one recess (22; 26) formed in the face of shield (9) that is applied against the case, the shield comprising a hole (10) providing a passage for a portion of the safety block (3) and a stud (11) provided with retaining means (13) maintaining a reinforcement plate (15) against the other side face of case (1), **characterized in that** the retaining means (13) are formed by a notch provided in the stud (11) of the shield (9), wherein a portion of the periphery of a hole (16) formed in the reinforcement plate (15) rests against the bottom of said notch.

2. The lock according to claim 1, **characterized in that** the stud (11) extends through the case (1) and the reinforcement plate (15).

3. The lock according to claim 1 or 2, **characterized in that** the shield (9) comprises a second stud (12), against which the reinforcement plate (15) is releasably secured.

4. The lock according to claim 3, **characterized in that** the second stud (12) is located outside the case (1), above the first stud (11).

5. The lock according to any of the preceding claims, **characterized in that** the recess (22; 26) is provided at the periphery, on the case side, of the hole (10) of the shield (9), and the insert (20; 24) is formed by a U-shaped pin having its two legs (20a; 24a) partly received in parallel grooves (21; 25) formed in the opposed longitudinal faces of the safety block (3), and its base (20c; 34c) received in the recess (22; 26).

6. The lock according to claim 5, **characterized in that** the legs (20a; 24a) of the pin have two opposed extensions (20b; 24b) oppositely directed and received in recesses (23; 27) shaped correspondingly which are formed in the face of shield (9) that is located on the case (1) side.

7. The lock according to claim 5 or 6, **characterized in that** the base (20c) of the pin (20) is resting on the upper portion of the safety block (3).

8. The lock according to claim 5 or 6, **characterized in that** the base (24c) of the pin (24) is applied against the lower portion of the safety block (3).
